# EUROPÄISCHE PATENTSCHRIFT

(11) **EP 0 913 350 B1**
(45) Veröffentlichungstag und Bekanntmachung des Hinweises auf die Patenterteilung: **19.06.2002**
(21) Anmeldenummer: 98119182.8
(22) Anmeldetag: 12.10.1998
(51) Int. Cl.: B65H 19/22, B65H 18/02

(54) **Kontinuierlich arbeitender Rollenschneider mit einem Wickelabschnitt**
Slitter-rewinder for reels
Bobineuse-refendeuse pour bobines

(30) Priorität: 03.11.1997 DE 19748648
(43) Veröffentlichungstag der Anmeldung: 06.05.1999
(73) Patentinhaber: Voith Paper Patent GmbH, 89522 Heidenheim (DE)
(72) Erfinder: Hinz, Joachim Dipl. Ing., 47906 Kempen (DE); Müller, Herbert, 47839 Krefeld (DE)
(74) Vertreter: Knoblauch, Andreas, Dr.-Ing.

(56) Entgegenhaltungen:
- DE-A- 3 040 189

## Beschreibung

Die Erfindung betrifft einen Rollenschneider mit den Merkmalen des Oberbegriffs des Anspruchs 1.

Ein derartiger Rollenschneider ist aus DE 30 40 189 A1 bekannt. Er dient zum Schneiden und Aufwickeln von Filmstreifen.

Die Erfindung soll im folgenden anhand einer Papierbahn als Beispiel für eine Materialbahn beschrieben werden. Sie ist darauf jedoch nicht beschränkt.

In einem der letzten Herstellungsschritte muß die Papierbahn auf eine Breite geschnitten werden, die für einen späteren Verarbeiter, beispielsweise einen Drukker, handhabbar ist. Da Papierbahnen heute durchaus Breiten im Bereich von 8 bis 10 m aufweisen können, die von den Verbrauchern gewünschten Breiten aber im Bereich von 0,8 m bis 3,8 m liegen, schneidet man üblicherweise aus einer Papierbahn mehrere Teilbahnen im gewünschten Breitenbereich. Diese Teilbahnen werden dann zu Teilbahnrollen aufgewickelt. Wenn es beim Wikkeln notwendig ist, die Stirnseiten der Teilbahnrollen frei zugänglich zu halten, beispielsweise bei einer Unterstützung des Rollenkerns durch Tragarme, dann müssen die Wickelpositionen quer zur Wickelachse versetzt zueinander angeordnet sein. Dadurch kann man die einzelnen Teilbahnrollen axial mit Abstand zueinander anordnen. Alle Wickelpositionen, in denen mit axialem Abstand Teilbahnrollen angeordnet sind, bilden zusammen eine Wickelpositionsgruppe. Die Teilbahnrollen unterschiedlicher Wickelpositionsgruppen sind dann auf Lücke zueinander angeordnet.

Zum Aufwickeln der Teilbahnrollen müssen gewisse Vorbereitungen getroffen werden. In der Regel muß ein vorbereiteter Rollenkern in die Wickelposition eingelegt werden. In den dafür benötigten Rüstzeiten kann nicht gewickelt werden, so daß das Wickeln der Teilbahnrollen unterbrochen werden muß. Die Effektivität des Rollenschneiders wird hierdurch verschlechtert, weil man zwischen den einzelnen Wickelvorgängen Pausen einlegen muß, die sich deutlich bemerkbar machen.

Der Erfindung liegt die Aufgabe zugrunde, die Effektivität eines Rollenschneiders zu steigern.

Diese Aufgabe wird bei einem Rollenschneider der eingangs genannten Art durch die Merkmale des kennzeichnenden Teils des Anspruchs 1 gelöst.

Unter "Aufwickeln" soll hierbei nur der Vorgang verstanden werden, bei dem die Teilbahnrolle gedreht wird, um die Teilbahnrolle aufzunehmen. Übergänge von einer Teilbahnrolle zur anderen, genauer gesagt, zu einem neuen Rollenkern oder Rollenzentrum, gehören in diesem Sinne nicht zum Aufwickeln. Dadurch, daß man mehr Wikkelpositionsgruppen bereit stellt, als an und für sich notwendig sind, kann man die freie(n) Wickelpositionsgruppe(n) dazu verwenden, die für das Aufwickeln der Teilbahnrollen notwendigen Vorbereitungen zu treffen, beispielsweise vorbereitete Rollenkerne in die einzelne(n) Wickelposition(en) einlegen. Dadurch, daß im Wikkelabschnitt mindestens eine Wickelpositionsgruppe mehr, aber weniger als das Doppelte der Wickelpositionsgruppen, die zum Aufwickeln der Teilbahnrollen notwendig sind, vorgesehen sind, spart man mindestens eine Wickelpositionsgruppe ein, denn es sollen weniger als das Doppelte der zum Aufwickeln der Teilbahnrollen notwendigen Wickelpositionsgruppen vorgesehen sein. In der Regel reicht es sogar aus, wenn nur eine Wickelpositionsgruppe mehr vorgesehen ist. Damit läßt sich ein quasi kontinuierliches Wickeln realisieren. Die Rüstzeiten entfallen zumindest weitgehend.

Man hält zwar nicht mehr für jede Wickelposition eine Ersatzposition bereit. Dies ist aber dann nicht notwendig, wenn man einerseits dafür sorgt, daß jede Teilbahn zu jeder Wickelpositionsgruppe geführt werden kann, und man andererseits dafür sorgt, daß der Wechsel von einer vollen Teilbahnrolle zu einer neuen Teilbahnrolle erfolgt, während die anderen Teilbahnrollen weitergewickelt werden. Mit anderen Worten: nicht alle Teilbahnrollen werden gleichzeitig fertig, so daß es nicht notwendig ist, den Rollenwechsel für alle Teilbahnrollen gleichzeitig durchzuführen. Eine derartige Vorgehensweise beim Erzeugen von Teilbahnrollen läßt sich ohne Probleme immer dann realisieren, wenn die Materialbahn kontinuierlich zugeführt werden kann. Anstelle der kontinuierlichen Zufuhr kann man auch eine Materialbahn zuführen, deren Länge größer ist als die Länge der auf einzelne Teilbahnrollen aufzuwickelnden Materialbahn. Dies ist in der Regel dann der Fall, wenn die Materialbahn von sogenannten Jumborollen abgewickelt wird.

Vorzugsweise sind drei Wickelpositionsgruppen vorhanden. Dies ist sozusagen die Minimalausstattung. Das Wickeln erfolgt dann beispielsweise dadurch, daß Teilbahnrollen in den Wickelpositionsgruppen I und II gewickelt werden. Die Wickelpositionsgruppe III ist frei und kann für die Vorbereitung der Rollenkerne genutzt werden. Wenn die Teilbahnrollen in der Wickelposition II fertig sind, kann eine Überleitung auf die Rollenkerne in der Wickelposition III erfolgen. Die Wickelposition II ist dann frei, so daß hier die entsprechenden Vorbereitungen getroffen werden können und die Teilbahnen danach von der Wickelpositionsgruppe I auf die Wikkelpositionsgruppe II übergeleitet werden. Wenn dann die Teilbahnrollen in der Wickelpositionsgruppe III fertig sind, können diese auf die Wickelpositionsgruppe I übergeleitet werden. In allen Fällen ist es möglich, die einzelnen Teilbahnrollen in den Wickelpositionsgruppen mit axialem Abstand zueinander zu halten. Dennoch ist immer eine Wickelpositionsgruppe frei, in der man die notwendigen Vorbereitungen für das Aufwickeln treffen kann. Eine Unterbrechung des Betriebs ist praktisch nicht oder allenfalls nur ganz kurz erforderlich, um die einzelnen Teilbahnen von einer Wickelpositionsgruppe in eine andere überzuleiten.

Vorzugsweise sind alle Wickelpositionsgruppen zumindest von einer Seite aus zugänglich. Dies erleichtert die Vorbereitung. Von der zugänglichen Seite aus können beispielsweise Rollenkerne eingelegt oder andere Maßnahmen getroffen werden, ohne daß der Bediener von deren Wickelpositionsgruppen behindert wird.

In einer bevorzugten Ausgestaltung wird dies dadurch realisiert, daß die Wickelpositionsgruppen übereinander angeordnet sind. Die Wickelpositionsgruppen sind dann von einer vertikalen Seite aus zugänglich.

In einer alternativen Ausgestaltung sind die Wickelpositionsgruppen mit Abstand hintereinander angeordnet, wobei zwischen den Wickelpositionsgruppen Brücken angeordnet sind, unterhalb derer ein Bahnlaufpfad für die Teilbahnen verläuft. Der zuständige Bediener kann dann auf der Brücke stehen, um die Wickelpositionsgruppe vorzubereiten, ohne daß er von der Teilbahn gestört wird.

Vorzugsweise sind Mittel zum fliegenden Wechsel der Teilbahnen zwischen einzelnen Wickelpositionsgruppen vorgesehen. In diesem Fall ist es nicht einmal erforderlich, den Rollenschneider zum Überleiten der Teilbahnen von einer Wickelpositionsgruppe in die andere anzuhalten. Mittel zum fliegenden Wechsel sind an sich bekannt. Sie bestehen üblicherweise aus einer Trenneinrichtung, die die Teilbahn durchtrennt, und einer Fang- und Leiteinrichtung, die das dann freie Ende der Teilbahn in die neue Wickelpositionsgruppe bringt.

Vorzugsweise sind die Wickelpositionsgruppen als Stützrollenwickler ausgebildet. Gerade in diesem Fall ist es notwendig, die Stirnseiten frei zugänglich zu halten, weil die Rollenkerne gehalten werden müssen.

Die Erfindung wird im folgenden anhand von bevorzugten Ausführungsbeispielen in Verbindung mit der Zeichnung näher beschrieben. Darin zeigen:
- Fig. 1: eine schematische Darstellung des Ablaufs beim Wickeln von Teilbahnrollen,
- Fig. 2: eine schematische Seitenansicht eines Rollenschneiders,
- Fig. 3: eine schematische Draufsicht des Rollenschneiders,
- Fig. 4: eine geänderte Ausführungsform des Rollenschneiders und
- Fig. 5: eine weitere geänderte Ausführungsform des Rollenschneiders.

Fig. 1a bis 1c zeigen den Wickelabschnitt 1 eines in Fig. 2 in Seitenansicht dargestellten Rollenschneiders 2. Der Rollenschneider 2 weist vor dem Wickelabschnitt eine Schneidstation 3 auf, durch die eine Materialbahn 4 geführt wird, die dann in mehreren Teilbahnen 5 zu Teilbahnrollen 6 aufgewickelt wird. In Fig. 2 ist der Verlauf nur für eine einzige Teilbahn 5 dargestellt. Die Teilbahnrolle 6 ist im Anfangsstadium des Wickelns.

Die Teilbahnrolle 6 liegt hierbei an einer ersten Stützwalze 7 mit großem Durchmesser und an einer zweiten Stützwalze 8 mit kleinerem Durchmesser an. Der Rollenkern 9 der Teilbahnrolle 6 wird durch seitlich angeordnete Tragarme 10 gehalten, wobei an den Tragarmen 10 ein Antrieb für den Rollenkern 9 vorgesehen sein kann. Der Antrieb kann zusätzlich oder alternativ durch eine der beiden Stützwalzen 7, 8 erfolgen.

Die Fig. 1a bis 1c zeigen nun schematisch nur den Wikkelabschnitt 1 mit ebenfalls schematisch dargestellten Teilbahnrollen, allerdings ohne die Stützwalzen 7, 8 und die Tragarme 10 und auch ohne den Bahnverlauf.

Aus der Fig. 1a ist ersichtlich, daß die Teilbahnrollen auf Lücke und versetzt gegeneinander in zwei Wickelpositionsgruppen I und II angeordnet sind. Die Teilbahnrollen werden daher mit 6_{I} und 6_{II} bezeichnet. Jede Teilbahnrolle liegt hierbei in einer Wickelposition. Mehrere Wickelpositionen bilden zusammen eine Wickelpositionsgruppe.

Vorgesehen ist weiterhin eine dritte Wickelpositionsgruppe III, die beim Wickeln der Teilbahnrollen 6_{I} und 6_{II} noch leer ist. Gestrichelt dargestellt sind die Positionen, in denen Teilbahnrollen gewickelt werden können. In diese Positionen wird beispielsweise ein leerer Rollenkern 9 eingelegt oder die Wickelposition auf andere Weise für das Aufwickeln einer Teilbahnrolle vorbereitet. Wenn nun die Teilbahnrollen 6_{II} fertig gewikkelt sind, werden die entsprechenden Teilbahnen, wie dies durch Pfeile 11 angedeutet ist, in die Wickelpositionsgruppe III übergeleitet. Dieser Zustand ist in Fig. 1b dargestellt. In der Wickelpositionsgruppe III werden nun Teilbahnrollen 6_{III} gewickelt. Während dieser Zeit ist die Wickelpositionsgruppe II leer oder frei und kann für das Wickeln neuer Teilbahnrollen vorbereitet werden, wie dies mit gestrichelten Linien dargestellt ist.

Wenn die Teilbahnrollen 6_{I} in der Wickelpositionsgruppe I fertig gewickelt sind, dann können die entsprechenden Teilbahnen in die Wickelpositionsgruppe II übergeleitet werden, wo sich vorbereitete Wickelkerne befinden. Dies ist durch die Pfeile 12 dargestellt. Danach ist die Wickelpositionsgruppe I leer.

In Fig. 1c ist nun dargestellt, daß das Aufwickeln der Teilbahnrollen 6_{II}, 6_{III} in den Wickelpositionsgruppen II und III fortgesetzt wird, und zwar so lange, bis die Teilbahnrollen 6_{III} zu Ende gewickelt sind, also ihren gewünschten Durchmesser erreicht haben. Da die Teilbahnrollen 6_{II} später begonnen worden sind, haben diese ihren Enddurchmesser zu diesem Zeitpunkt noch nicht erreicht. Sie können also weitergewickelt werden, wenn, wie dies durch Pfeile 13 angedeutet ist, die entsprechenden Teilbahnen von der Wickelpositionsgruppe III in die Wickelpositionsgruppe I übergeleitet werden.

Man muß zu der Durchführung dieser Vorgehensweise nur dafür sorgen, daß Bahnleitmittel vorhanden sind, die in der Lage sind, die Teilbahnen 5 in jede Wickelpositionsgruppe I, II, III zu führen. Darüber hinaus ist es für das kontinuierliche Wickeln von Vorteil, wenn eine Steuereinrichtung 23 vorgesehen ist, die die einzelnen Wickelpositionsgruppen I-III unabhängig voneinander steuert. Beispielsweise kann eine Wickelpositionsgruppe weiterwickeln, während das Überleiten der Teilbahn 5 von der verbleibenden einen Wickelpositionsgruppe auf die verbleibende andere Wickelpositionsgruppe erfolgt.

Normalerweise benötigt man dann, wenn man mehrere Teilbahnrollen in unterschiedlichen Wickelpositionsgruppen auf Lücke zueinander versetzt aufwickelt, zwei Wickelpositionsgruppen. Mit der erfindungsgemäß Vorgehensweise benötigt man nicht doppelt so viele Wickelpositionsgruppen, um während des Aufwickelns einer Teilbahnrollengruppe das Aufwickeln einer neuen Teilbahnrollengruppe vorzubereiten, sondern lediglich eine Wickelpositionsgruppe mehr. Dies ist gleichzeitig auch eine Wickelpositionsgruppe weniger als das Doppelte der an und für sich benötigten beiden Wickelpositionsgruppen.

Eine schematische Darstellung einer Realisierungsmöglichkeit zeigen die Fig. 2 und 3.

In Fig. 2 ist der Rollenschneider 2 von der Seite zu sehen. Die Wickelpositionsgruppen I-III sind übereinander angeordnet. An der rechten Seite (in der Zeichnung) ist eine Hebebühne 14 vorgesehen, die, wie dies gestrichelt dargestellt ist, unterschiedliche Positionen einnehmen kann, so daß eine Bedienungsperson jede Wickelpositionsgruppe I-III erreichen kann. Mindestens eine Seite dieser Wickelpositionsgruppen ist nämlich frei zugänglich. Hier können dann auch die fertigen Teilbahnrollen entnommen werden.

Als Leitmittel 15 dient eine Führungsschiene, auf der auch eine Bahntrenn- und Führungseinrichtung 16 angeordnet ist. Die Bahntrenn- und Führungseinrichtung 16 weist ein Abschlagmesser 17 und ein Führungsband 18 auf, so daß dann, wenn das Abschlagmesser 17 die Teilbahn 5 durchtrennt hat, das Führungsband 18 den neu gebildeten Anfang der Teilbahn 5 ergreifen und einer entsprechenden Wickelposition in einer Wickelpositionsgruppe I-III zuführen kann.

Das Leitmittel ist unter Steuerung der Steuereinrichtung 23 um einen Schwenkpunkt 19 verschwenkbar, so daß die Teilbahn 5 jede der drei Wickelpositionsgruppen I-III erreichen kann. Dies ist gestrichelt dargestellt.

Aus Fig. 3 ist ersichtlich, daß für die vier möglichen Positionen der Teilbahnrollen 6 in der Wickelpositionsgruppe I (nur diese ist von oben zu erkennen) auch vier Leitmittel 15 vorgesehen sind. Die Leitmittel 15 können unabhängig voneinander geschwenkt werden, so daß die Teilbahnen 5 den jeweiligen Wickelpositionsgruppen I-III zugeführt werden können. Beispielsweise kann das erste und dritte Leitmittel 15 von oben die Wickelpositionsgruppe I beschicken, während das zweite und das vierte Leitmittel 15 oben die Wickelpositionsgruppe III beschickt. Das Leitmittel ist aber im Grunde genommen nur zum Beginn des Wickelns erforderlich. Danach kann es gegebenenfalls in eine Ruheposition verschwenkt werden.

Falls eine feinere Auflösung erfolgen soll, kann man das Leitmittel 15 auch noch in mehrere Streifen 20 unterteilen, die ebenfalls unabhängig voneinander verschwenkbar und gegebenenfalls antreibbar sind.

Damit die Teilbahnrollen in den in Fig. 1a und 1c dargestellten Wickelpositionen der Wickelpositionsgruppe I gewickelt werden können, sind die Tragarme 10 in Richtung eines Doppelpfeils 21 verstellbar. Zum Rüsten, d.h. zum Vorbereiten des Wickelns einer neuen Teilbahnrolle, gehört dann auch das axiale Verschieben der Tragarme 10. Dies gilt für alle Wickelpositionsgruppen.

Die Bahntrenn- und Führungseinrichtung ist nur schematisch dargestellt. Selbstverständlich müssen weitere Teile vorhanden sein, um die Teilbahn 5 um die Stützwalze 7 zu leiten und gegebenenfalls an dem Rollenkern 9 der Teilbahnrolle 6 zu befestigen. Derartige Mittel sind aber an sich bekannt.

Fig. 4 zeigt eine Ausgestaltung, bei der die Wickelpositionsgruppen I-III nicht mehr übereinander, sondern hintereinander angeordnet sind. Aus Gründen der Übersicht sind weitere Einzelheiten weggelassen. Zwischen den einzelnen Wickelpositionsgruppen I-III sind Brücken 22 angeordnet, auf denen einen Bedienungsperson gehen kann, um die entsprechenden Wickelpositionsgruppen I-III vorzubereiten. Die Teilbahnen 5 werden unterhalb der Brücken 22 geführt.

Eine ähnliche Ausgestaltung zeigt Fig. 5. Hier sind die Wickelpositionsgruppen I-III nicht hintereinander, wie in Fig. 4, sondern nebeneinander dargestellt, d.h. die Teilbahnen 5 werden hier von unten zugeführt. Auch hier sind aber Brücken 22 zwischen den einzelnen Wickelpositionsgruppen I-III vorgesehen, um eine Zugänglichkeit zu ermöglichen.

## Patentansprüche

1. Rollenschneider mit einem Schneidabschnitt zum Schneiden einer Materialbahn in mehrere Teilbahnen (5) und mit einem Wickelabschnitt (1) zum Aufwickeln der Teilbahnen (5) zu Teilbahnrollen (6), wobei Wickelpositionen, in denen mit axialem Abstand Teilbahnrollen angeordnet sind, eine Wickelpositionsgruppe bilden und benachbarte Teilbahnrollen in versetzt zueinander angeordneten Wickelpositionsgruppen angeordnet sind, **dadurch gekennzeichnet, daß** im Wickelabschnitt (1) mindestens eine Wickelpositionsgruppe (III) mehr, aber weniger als das Doppelte der Wikkelpositionsgruppen (I, II), die zum Aufwickeln der Teilbahnrollen (6_{I}, 6_{II}) notwendig sind, vorgesehen sind, und freie Wickelpositionsgruppen zur Vorbereitung eines Rollenwechsels verwendbar sind.

2. Rollenschneider nach Anspruch 1, **dadurch gekennzeichnet, daß** jede Teilbahn (5) mit Hilfe von Bahnleitmitteln (15) zu jeder Wickelpositionsgruppe (I-III) führbar ist und daß eine Steuereinrichtung (23) vorgesehen ist, die mindestens eine Teilbahnrolle (6) weiterwickelt, während mindestens ein Rollenwechsel erfolgt.

3. Rollenschneider nach Anspruch 1 oder 2, **dadurch gekennzeichnet, daß** drei Wickelpositionsgruppen (I-III) vorhanden sind.

4. Rollenschneider nach Anspruch 3, **dadurch gekennzeichnet, daß** alle Wickelpositionsgruppen (I-III) zumindest von einer Seite aus zugänglich sind.

5. Rollenschneider nach Anspruch 4, **dadurch gekennzeichnet, daß** die Wickelpositionsgruppen (I-III) übereinander angeordnet sind.

6. Rollenschneider nach Anspruch 4, **dadurch gekennzeichnet, daß** die Wickelpositionsgruppen (I-III) mit Abstand hintereinander angeordnet sind, wobei zwischen den Wickelpositionsgruppen (I-III) Brücken (22) angeordnet sind, unterhalb derer ein Bahnlaufpfad für die Teilbahnen (5) verläuft.

7. Rollenschneider nach einem der Ansprüche 1 bis 6, **dadurch gekennzeichnet, daß** Mittel (15, 16) zum fliegenden Wechsel der Teilbahnen (5) zwischen einzelnen Wickelpositionsgruppen (I-III) vorgesehen sind.

8. Rollenschneider nach einem der Ansprüche 1 bis 7, **dadurch gekennzeichnet, daß** die Wickelpositionsgruppen (I-III) als Stützrollenwickler (7, 8) ausgebildet sind.

## Claims

1. Roll cutter with a cutting section for cutting a web of material into several partial webs (5) and with a winding section (1) for winding up the partial webs (5) into partial web rolls (6), wherein winding positions in which partial web rolls are arranged with axial spacing form a winding position group, and adjacent partial web rolls are arranged in winding position groups offset from each other, **characterised in that** in the winding section (1) are provided at least one winding position group (III) more, but less than twice the winding position groups (I, II) which are necessary for winding up the partial web rolls (6_{I}, 6_{II}), and free winding position groups can be used for preparing a change of roll.

2. Roll cutter according to claim 1, **characterised in that** each partial web (5) can be guided by means of web guide means (15) to each winding position group (I-III) and **in that** a control device (23) is provided which carries on winding at least one partial web roll (6), while at least one change of roll takes place.

3. Roll cutter according to claim 1 or 2, **characterised in that** there are three winding position groups (I-III).

4. Roll cutter according to claim 3, **characterised in that** all the winding position groups (I-III) are accessible at least from one side.

5. Roll cutter according to claim 4, **characterised in that** the winding position groups (I-III) are arranged one above the other.

6. Roll cutter according to claim 4, **characterised in that** the winding position groups (I-III) are arranged at a distance one behind the other, wherein between the winding position groups (I-III) are arranged bridges (22) beneath which runs a web travel path for the partial webs (5).

7. Roll cutter according to any of claims 1 to 6, **characterised in that** means (15, 16) are provided for changing the partial webs (5) on the run between individual winding position groups (I-III).

8. Roll cutter according to any of claims 1 to 7, **characterised in that** the winding position groups (I-III) are designed as support roller winders (7, 8).

## Revendications

1. Refendeuse de bande avec une section de coupe pour découper une bande de matière en plusieurs bandes partielles (5) et avec une section d'enroulement (1) pour enrouler les bandes partielles (5) sous la forme de bobines de bandes partielles (6), des postes d'enroulement dans lesquels des bobines de bandes partielles sont disposées à distance axiale formant un groupe de postes d'enroulement, et des bobines de bandes partielles voisines étant disposées par groupes de postes d'enroulement disposés de manière décalée les uns par rapport aux autres, **caractérisée en ce que**, dans la section d'enroulement (1), il est prévu au moins un groupe de postes d'enroulement (III) en plus mais moins du double de groupes de postes d'enroulement (I, II) qui sont nécessaires pour l'enroulement des bobines de bandes partielles (6_{I}, 6_{II}), et les groupes de postes d'enroulement libres peuvent être utilisés pour préparer un changement de bobine.

2. Refendeuse de bande selon la revendication 1, **caractérisée en ce que** chaque bande partielle (5) peut être guidée vers chaque groupe de postes d'enroulement (I-III) à l'aide de moyens de guidage de bande (15), et **en ce qu'**il est prévu un dispositif de commande (23) qui poursuit l'enroulement d'une bobine de bande partielle (6) pendant que s'effectue au moins un changement de bobine.

3. Refendeuse de bande selon la revendication 1 ou 2, **caractérisée en ce que** trois groupes de postes d'enroulement (I-III) sont prévus.

4. Refendeuse de bande selon la revendication 3, **caractérisée en ce que** tous les groupes de postes d'enroulement (I-III) sont accessibles au moins par un côté.

5. Refendeuse de bande selon la revendication 4, **caractérisée en ce que** les groupes de postes d'enroulement (I-III) sont superposés.

6. Refendeuse de bande selon la revendication 4, **caractérisée en ce que** les groupes de postes d'enroulement (I-III) sont disposés à distance les uns derrière les autres, entre les groupes de postes d'enroulement (I-III) étant disposées des passerelles (22) au-dessous desquelles passe un trajet de défilement de bandes pour les bandes partielles (5).

7. Refendeuse de bande selon une des revendications 1 à 6, **caractérisée en ce que** des moyens (15, 16) sont prévus pour le changement en vol des bandes partielles (5) entre différents groupes de postes d'enroulement (I-III).

8. Refendeuse de bande selon une des revendications 1 à 7, **caractérisée en ce que** les groupes de postes d'enroulement (I-III) sont conçus sous la forme d'enrouleurs à galets-support (7, 8).
